# EUROPÄISCHE PATENTSCHRIFT

(11) **EP 0 645 308 B1**
(45) Veröffentlichungstag und Bekanntmachung des Hinweises auf die Patenterteilung: **31.01.1996**
(21) Anmeldenummer: 94112602.1
(22) Anmeldetag: 12.08.1994
(51) Int. Cl.: B65B 21/18

(54) **Verfahren und Packmaschine zum Entnehmen von Gefässen aus Transportbehältern**
Method and packaging machine for unloading vessels from transport containers
Procédé et machine d'emballage pour décharger des récipients des caisses de transport

(30) Priorität: 23.09.1993 DE 4332342
(43) Veröffentlichungstag der Anmeldung: 29.03.1995
(73) Patentinhaber: KRONES AG Hermann Kronseder Maschinenfabrik, D-93068 Neutraubling (DE)
(72) Erfinder: Washeim, Günter, D-55543 Bad Kreuznach (DE)

(56) Entgegenhaltungen:
- DE-A- 2 534 183

## Beschreibung

Die Erfindung betrifft ein verfahren zum Entnehmen von Gefäßen aus Transportbehältern gemäß dem Oberbegriff des Anspruchs 1 und eine hierfür geeignete Packmaschine gemäß dem Oberbegriff des Anspruchs 14.

Durch die DE 25 34 183 C3 wird bereits vorgeschlagen, vom Verbraucher unsortiert in Kästen zurückkommendes Leergut mehreren hintereinander angeordneten Packmaschinen zuzuführen, wobei jede der Packmaschinen aus den Kästen nur Gefäße mit bestimmten Merkmalen, z.B. Höhe oder Farbe, entnimmt und auf eine zugeordnete Abfördereinrichtung abstellt. Diese Lösung erfordert einen nicht unerheblichen Aufwand, da für jede Gefäßsorte eine eigene Packmaschine vorgesehen werden muß. Ganz abgesehen vom mechanischen und antriebstechnischen Aufwand beansprucht diese Ausführung zur Aufstellung der Packmaschinen und der zugeordneten Fördereinrichtungen reichlich Stellfläche.

Der Erfindung liegt dem zufolge die Aufgabe zugrunde, ein Verfahren und eine hierfür geeignete Packmaschine der eingangs genannten Art zu verbessern.

Diese Aufgabe wird durch die Merkmale der Ansprüche 1 und 14 gelöst.

Die Erkennung der maßgebenden Gefäßmerkmale kann vor dem Erfassen und Entnehmen der Gefäße aus dem Transportbehältnis erfolgen. Hierfür eignet sich eine im Einlaufbereich der Packmaschine stationär angeordnete Prüfeinrichtung, die mittels Signal- und Steuerleitungen, erforderlichenfalls über Schleifkontakte, mit den Greiforganen in Verbindung steht. Anstelle dessen können Greiforgane mit integrierten bzw. unmittelbar zugeordneten Sensoren oder Vorrichtungen zur Erkennung bestimmter Gefäßmerkmale, wie Farbe, Schulterkontur oder Höhe, verwendet werden. Greiforgane mit zugeordneten Farberkennungssensoren sind aus der DE-GM 93 14 112 bekannt. Kann ein Gefäß bei der Merkmalsfeststellung keiner der Gefäßabgabestationen zugeordnet werden, kann es entweder im Transportbehälter verbleiben oder einer speziell zur Aufnahme von Fremdgefäßen vorgesehenen Gefäßabgabestation zugeführt werden.

Die Zufuhr der Transportbehälter, das Entnehmen der Gefäße aus den Transportbehältern, das Absetzen der Gefäße an den einzelnen Gefäßabgabestationen und das Abtransportieren der Gefäße von den Gefäßabgabestationen kann taktweise erfolgen. Bei einer taktweise arbeitenden Packmaschine können die Fördereinrichtung zur Zufuhr der Transportbehälter und die den einzelnen Gefäßabgabestationen zugeordneten Fördermittel parallel nebeneinander verlaufend angeordnet werden, wobei die Greiforgane von der Gefäßentnahmestation der Reihe nach an den einzelnen Gefäßabgabestationen, insbesondere quer zu den Fördermitteln, vorbeigeführt werden und nach Erreichen der letzten Gefäßabgabestation wieder zur Gefäßentnahmestation zurückkehren.

Leistungsfähiger ist jedoch ein Verfahren und eine hierfür vorgesehene Packmaschine, bei der die Greiforgane kontinuierlich mit gleichbleibendem Umlaufsinn auf einer geschlossenen Bewegungsbahn geführt werden. Diese Bewegungsbahn kann im wesentlichen in einer horizontalen oder vertikalen Ebene liegen.

Vorteilhafterweise kann bei einer derartigen Lösung die Zufuhr der Transportbehälter und die Abfuhr der an den einzelnen Gefäßabgabestationen abgestellten Gefäße kontinuierlich erfolgen. Ein weiterer Vorteil liegt darin, daß die kontinuierliche Arbeitsweise den Einsatz mehrerer, in Umlaufrichtung zueinander beabstandeter Packköpfe, die jeweils aus einer Gruppe von Greiforganen bestehen, erlaubt. Mit einer kontinuierlich arbeitenden Packmaschine sind hohe Arbeitsleistungen erreichbar.

Laufen die Greiforgane oder Packköpfe im wesentlichen in einer horizontalen Ebene um, können die Gefäßabgabestationen ebenfalls in einer gemeinsamen horizontalen Ebene liegend entlang der Umlaufbahn nacheinander versetzt angeordnet werden. Es ist denkbar, die Gefäßabgabestationen in Umlaufrichtung auch höhenmäßig, z.B. treppenartig, versetzt anzuordnen.

Werden die Greiforgane oder Packköpfe auf einer in einer vertikalen Ebene liegenden Umlaufbahn geführt, können günstigerweise die den einzelnen Gefäßabgabestationen zugeordneten Fördermittel parallel über dem Förderer zur Zufuhr der Transportbehälter verlaufend, zu diesem fluchtend angeordnet werden. Bei dieser Anordnung der Fördermittel ergibt sich für das Bedienungspersonal von einer Seite her eine sehr gute Zugänglichkeit zu allen wichtigen Bereichen der Packmaschine.

Weitere vorteilhafte Ausgestaltungen sind Gegenstand der Unteransprüche.

Nachfolgend wird ein Ausführungsbeispiel anhand der Fig. erläutert. In der Fig. ist eine Packmaschine zum Auspacken von Flaschen aus Flaschenkästen in einer Seitenansicht schematisch dargestellt.

Die Packmaschine besteht im wesentlichen aus einer vertikal ausgerichteten, ortsfest gehaltenen Gestellplatte 14, an der ein kontinuierlich umlaufend antreibbarer Träger 13 drehbar gelagert ist. Die Packmaschine besitzt insgesamt vier, jeweils aus einer Gruppe von Greiforganen 3 bestehende Packköpfe 4. Jeder Packkopf 4 ist mittels einer steuerbaren Aufhängung 12 am umlaufenden Träger 13 befestigt. Eine Aufhängung 12 besteht aus insgesamt vier Hebelarmen 15, 16, 17, 18, wobei die Hebelarme 15 und 16 schwenkbar am umlaufenden Träger 13 gelagert sind. Der Hebelarm 16 ist mit dem Hebelarm 17 und dieser mit dem den Packkopf 4 tragenden Hebelarm 18 verbunden, während der Hebelarm 15 direkt gelenkig mit dem Hebelarm 18 verbunden ist. Die Gestellplatte 14 ist mit zwei Nutkurven 19 und 20 ausgestattet, wobei eine am Hebelarm 15 befestigte Kurvenrolle 15' in die Nutkurve 20 und eine am Hebelarm 16 befestigte Kurvenrolle 16' in die Nutkurve 19 eingreift. Die Nutkurven 19 und 20 sind so gestaltet, daß sich die Packköpfe 4 bei einer Drehung des Trägers 13 in etwa auf der dargestellten Umlaufbahn 21 bewegen. Die Packköpfe 4 werden durch eine nicht dargestellte Getriebeeinrichtung während eines vollständigen Umlaufes immer in Horizontallage gehalten.

Die Greiforgane 3 der Packköpfe 4 sind jeweils mit einem integrierten Sensor 5 zur Farberkennung ausgestattet. Auf jedem Packkopf 4 ist eine Steuereinrichtung 7 angeordnet, die mit den Sensoren 5 in Verbindung steht und unter Berücksichtigung der erkannten Flaschenfarbe die Greiffunktion der Greiforgane 3 steuert. Diese Steuereinrichtung 7 steht außerdem mit einem nicht dargestellten Stellungsgeber in Verbindung, der die momentane Drehstellung des umlaufenden Trägers 13 anzeigt.

Durch einen bodennah horizontal verlaufenden Kastenförderer 8 werden mit unsortiertem Leergut gefüllte Flaschenkästen 2 in Pfeilrichtung der Packmaschine zugeführt. Parallel über dem Kastenförderer 8 sind drei Förderbänder 9, 10 und 11 höhenmäßig versetzt angeordnet, wobei das Förderband 9 der ersten Gefäßabgabestation II, das Förderband 10 der zweiten Gefäßabgabestation III und das Förderband 11 der dritten Gefäßabgabestation IV zugeordnet ist. Der Antrieb der Förderbänder 9 und 10 erfolgt gleichsinnig zum Kastenförderer 8, während das Förderband 11 gegensinnig angetrieben wird. Sowohl der Kastenförderer 8 als auch die Förderbänder 9, 10 und 11 werden kontinuierlich synchron zum Träger 13 der Packmaschine angetrieben.

Die die Umlaufbahn 21 bestimmenden Nutkurven 19 und 20 sind so gestaltet, daß die Packköpfe 4 und deren Greiforgane 3 im Bereich der Gefäßentnahmestation I und der Gefäßabgabestationen II, III, IV jeweils eine mit der Fördergeschwindigkeit übereinstimmende horizontale Bewegungskomponente besitzen.

Ein vollständier Arbeitszyklus eines Packkopfes 4 beginnt mit dem Eintauchen der Greiforgane 3 in einen Flaschenkasten 2 im Bereich der Gefäßentnahmestation I. Sobald die Greifograne die Flaschenköpfe höhenmäßig erreicht haben, werden alle Greiforgane 3 des Packkopfes 4 durch die Steuereinrichtung 7 in die Zugriffstellung überführt, so daß nachfolgend alle in einem Flaschenkasten 2 befindlichen Flaschen 1 aus diesem herausgehoben und in Richtung zur ersten Gefäßabgabestation II transportiert werden. Während dessen erfolgt die Feststellung der Farbe jeder einzelnen Flasche durch die Sensoren 5 an den Greiforganen 3. Bei Erreichen der ersten Gefäßabgabestation II werden von der Steuereinrichtung 7 beispielsweise nur diejenigen Greiforgane 3 des Packkopfes 4 in die Grifflösestellung überführt, die zuvor aus dem Flaschenkasten 2 eine Weißglasflasche entnommen haben. Alle übrigen Greiforgane 3 verbleiben in der Zugriffsposition. Demzufolge werden an der Gefäßabgabestation II nur Weißglasflaschen freigegeben. Anschließend wird der Packkopf 4 mit den übrigen, andersfarbigen Flaschen 1 vom Förderband 9 abgehoben und in Richtung zur zweiten Gefäßabgabestation III überführt. Bei dieser Station veranlaßt die Steuereinrichtung 7 beispielsweise die Freigabe aller Grünglasflaschen auf das der Abgabestation zugeordnete Förderband 10, indem die jeweiligen Greiforgane 3 entsprechend angesteuert werden und in die Grifflösestellung überwechseln. Bei der darauffolgenden dritten Gefäßabgabestation IV werden alle übrigen sich noch in der Zugriffsposition befindenden Greiforgane 3 betätigt, so daß die verbliebenen, weder weißen noch grünen, z.B. braunen Flaschen 1 auf das Förderband 11 gestellt werden.

Die nach Farben sortierten Leerflaschen können von den Förderbändern 9, 10 und 11 einem Flaschenlager oder Einpackmaschinen zum Einsetzen der sortierten Flaschen in Kästen zugeführt werden. Es ist aber denkbar, daß zumindest eines der Förderbänder direkt zu einer Flaschenreinigungs- und Füllinie führt.

## Patentansprüche

1. Verfahren zum Entnehmen von Gefäßen (1) aus Transportbehältern (2), insbesondere Flaschen oder dgl. aus Kästen oder Kartons, unter Berücksichtigung bestimmter, durch eine Prüfeinrichtung (5) erkennbarer Gefäßmerkmale, insbesondere Farbe, Form oder Höhe, wobei in einer Gefäßentnahmestation (I) ein in einem Transportbehälter (2) befindliches Gefäß (1) von einem steuerbaren Greiforgan (3) entnommen und zu einer Gefäßabgabestation (II, III, IV) überführt wird, dadurch gekennzeichnet, daß das Greiforgan (3) an mehreren Gefäßabgabestationen (II, III, IV) vorbeigeführt wird, wobei das Gefäß (1) in Abhängigkeit eines oder mehrerer Merkmale vom Greiforgan (3) an einer bestimmten Gefäßabgabestation (II, III, IV) freigegeben wird.

2. Verfahren nach Anspruch 1, dadurch gekennzeichnet, daß die Erkennung bestimmter Gefäßmerkmale vor dem Erfassen und Entnehmen der Gefäße aus einem Transportbehälter erfolgt.

3. Verfahren nach Anspruch 1, dadurch gekennzeichnet, daß die Erkennung bestimmter Gefäßmerkmale beim Erfassen oder während dem anschließenden Transport durch ein Greiforgan erfolgt.

4. Verfahren nach Anspruch 3, dadurch gekennzeichnet, daß die Erkennung bestimmter Gefäßmerkmale durch das Greiforgan selbst mittels zugeordneter Vorrichtungen oder Sensoren (5) erfolgt.

5. Verfahren nach wenigstens einem der vorhergehenden Ansprüche, dadurch gekennzeichnet, daß das Greiforgan auf einer bei jedem Arbeitszyklus gleichförmigen Bewegungsbahn (21) zwangsgeführt wird.

6. Verfahren nach Anspruch 5, dadurch gekennzeichnet, daß das Greiforgan auf einer geschlossenen Bewegungsbahn (21) mit gleichbleibendem Umlaufsinn, insbesondere kontinuierlich zwangsgeführt wird.

7. Verfahren nach wenigstens einem der vorhergehenden Ansprüche, dadurch gekennzeichnet, daß die Gefäßabgabestationen versetzt entlang der Bewegungsbahn des Greiforgans angeordnet sind und das Greiforgan nacheinander jeder Gefäßabgabestation zugeführt wird.

8. Verfahren nach wenigstens einem der vorhergehenden Ansprüche, dadurch gekennzeichnet, daß die Bewegungsbahn des Greifkopfes im wesentlichen in einer vertikalen Ebene liegt.

9. Verfahren nach wenigstens einem der vorhergehenden Ansprüche, dadurch gekennzeichnet, daß die an den Gefäßabgabestationen freigegebenen Gefäße kontinuierlich abgeführt werden.

10. Verfahren nach wenigstens einem der vorhergehenden Ansprüche, dadurch gekennzeichnet, daß die an den Gefäßabgabestationen freigegebenen Gefäße gesammelt oder in Behälter gestellt werden.

11. Verfahren nach wenigstens einem der vorhergehenden Ansprüche, dadurch gekennzeichnet, daß die Entnahme der Gefäße aus den Transportbehältern während der Förderbewegung der Transportbehälter erfolgt.

12. Verfahren nach wenigstens einem der vorhergehenden Ansprüche, dadurch gekennzeichnet, daß alle in einem Transportbehälter befindlichen Gefäße gleichzeitig von einer Gruppe von Greiforganen erfaßt und entnommen werden, die Gruppe von Greiforganen an den Gefäßabgabestationen vorbeigeführt wird und jedes Greiforgan der Gruppe zur Freigabe des von ihm gehaltenen Gefäßes an einer der Gefäßabgabestation einzeln in Abhängigkeit der festgestellten Gefäßmerkmale ansteuer- und betätigbar ist.

13. Verfahren nach Anspruch 12, dadurch gekennzeichnet, daß an der letzten Gefäßabgabestation vor der Gefäßentnahmestation jedes noch verbliebene Gefäß unabhängig von seinen Merkmalen freigegeben wird.

14. Packmaschine zum Entnehmen von Gefäßen (1) aus Transportbehältern (2), insbesondere Flaschen oder dgl. aus Kästen oder Kartons, mit wenigstens einem von einer Gefäßentnahmestation (I) zu einer Gefäßabgabestation (II) und zurück überführbaren Greiforgan (3), das unter Berücksichtigung bestimmter, durch eine Prüfeinrichtung (5) erkennbarer Gefäßmerkmale steuerbar ist, dadurch gekennzeichnet, daß das Greiforgan (3) nach der Gefäßentnahmestation (I) an mehreren Gefäßabgabestationen (II, III, IV), vorbeiführbar und so ansteuerbar ist, daß ein ein bestimmtes Merkmal aufweisendes Gefäß (1) an einer bestimmten Gefäßabgabestation (II, III, IV) freigebbar ist.

15. Packmaschine nach Anspruch 14, dadurch gekennzeichnet, daß die Prüfeinrichtung zur Erkennung bestimmter Gefäßmerkmale der Packmaschine vorgeordnet ist.

16. Packmaschine nach Anspruch 14, dadurch gekennzeichnet, daß dem Greiforgan (3) eine Prüfeinrichtung (5) oder mehrere Prüfelemente zur Erkennung von Gefäßmerkmalen, insbesondere zur Erkennung der Farbe oder Höhe, zugeordnet sind.

17. Packmaschine nach wenigstens einem der vorhergehenden Ansprüche 14 bis 16, dadurch gekennzeichnet, daß die Betätigung des Greiforgans (3) zum Erfassen oder Abgeben eines Gefäßes (1) durch eine Steuereinrichtung (7) erfolgt, die mit einer stationären Prüfeinrichtung oder an den Greiforganen (3) angeordneten Prüfeinrichtungen (5) in Verbindung steht.

18. Packmaschine nach wenigstens einem der vorhergehenden Ansprüche 14 bis 17, dadurch gekennzeichnet, daß mehrere Greiforgane (3) zu einem Packkopf (4) zusammengefaßt sind, aber die Greiffunktion jedes einzelnen Greiforgans (3) unabhängig von den benachbarten steuerbar ist.

19. Packmaschine nach wenigstens einem der vorhergehenden Ansprüche 14 bis 18, dadurch gekennzeichnet, daß den Gefäßabgabestationen (II, III, IV) antreibbare Fördermittel (9, 10, 11) zum Abführen der sortierten Gefäße (1) zugeordnet sind.

20. Packmaschine nach wenigstens einem der vorhergehenden Ansprüche 14 bis 19, dadurch gekennzeichnet, daß die Transportbehälter (2) durch einen antreibbaren Behälterförderer (8) der Packmaschine zuführbar sind.

21. Packmaschine nach Anspruch 19 und 20, dadurch gekennzeichnet, daß die Fördermittel (9, 10, 11) der Gefäßabgabestationen (II, III, IV) über dem Behälterförderer (8) angeordnet sind, vorzugsweise parallel und fluchtend zu diesem.

22. Packmaschine nach wenigstens einem der vorhergehenden Ansprüche 14 bis 21, dadurch gekennzeichnet, daß die Fördermittel (9, 10, 11) der Gefäßabgabestationen (II, III, IV) höhenmäßig, insbesondere treppenartig versetzt zueinander angeordnet sind.

23. Packmaschine nach wenigstens einem der vorhergehenden Ansprüche 14 bis 22, dadurch gekennzeichnet, daß das Greiforgan (3) oder ein Packkopf (4) im Bereich der Gefäßabgabestationen (II, III, IV) und der Gefäßentnahmestation (I) eine horizontale Bewegungskomponente aufweist, die mit der Fördergeschwindigkeit des Behälterförderers (8) und der Fördermittel (9, 10, 11) übereinstimmt.

24. Packmaschine nach wenigstens einem der vorhergehenden Ansprüche 14 bis 23, dadurch gekennzeichnet, daß das Greiforgan (3) oder ein mehrere Greiforgane aufweisender Packkopf (4) durch eine zwangsgesteuerte Aufhängung (12) von der Gefäßentnahmestation (I) zu den Gefäßabgabestationen (II, III, IV) und zurück überführt wird und vorzugsweise die Aufhängung (12) auf einem kontinuierlich antreibbaren Träger (13) befestigt ist.

25. Packmaschine nach Anspruch 24, dadurch gekennzeichnet, daß mehrere Packköpfe (4) mittels zwangssteuerbarer Aufhängungen (12) am Träger (13) in Umlaufrichtung beabstandet befestigt sind.

26. Packmaschine nach wenigstens einem der vorhergehenden Ansprüche 14 bis 25, dadurch gekennzeichnet, daß das Greiforgan (3) oder der Packkopf (4) während eines vollständigen Arbeitszykluses im wesentlichen in einer vertikalen Ebene umläuft.

## Claims

1. A process for removing vessels (1) from transport containers (2), particularly bottles or the like from boxes or cartons, taking into consideration defined vessel features identifiable by a testing device (5), particularly colour, shape or height, wherein a vessel (1) situated in a transport container (2) in a vessel removal station (I) is removed by a controllable gripper element (3) and transported to a vessel discharge station (II, III, IV), characterised in that the gripper element (3) is led past a plurality of vessel discharge stations (II, III, IV), wherein the vessel (1) is released by the gripper element (3) at a defined vessel discharge station (II, III, IV) in accordance with one or more features.

2. A process according to claim 1, characterised in that the identification of defined vessel features is effected before the grasping and removal of the vessels from a transport container.

3. A process according to claim 1, characterised in that the identification of defined vessel features is effected during grasping or during subsequent transport by a gripper element.

4. A process according to claim 3, characterised in that the identification of defined vessel features is effected by the gripper element itself by means of associated devices or sensors (5).

5. A process according to at least one of the preceding claims, characterised in that the gripper element is forcibly guided along a path of movement (21) which is of the same form for each operating cycle.

6. A process according to claim 5, characterised in that the gripper element is forcibly guided, and in particular is continuously forcibly guided, along a closed path of movement (21) with a constant direction of circulation.

7. A process according to at least one of the preceding claims, characterised in that the vessel discharge stations are disposed displaced along the path of movement of the gripper element and the gripper element is fed to each vessel discharge station in succession.

8. A process according to at least one of the preceding claims, characterised in that the path of movement of the gripper head lies substantially in a vertical plane.

9. A process according to at least one of the preceding claims, characterised in that the vessels released at the vessel discharge stations are continuously carried away.

10. A process according to at least one of the preceding claims, characterised in that the vessels released at the vessel discharge stations are collected or placed in containers.

11. A process according to at least one of the preceding claims, characterised in that the removal of the vessels from the transport containers is effected during the conveying movement of the transport containers.

12. A process according to at least one of the preceding claims, characterised in that all the vessels situated in a transport container are grasped and removed simultaneously by a group of gripper elements, the group of gripper elements is led past the vessel discharge stations and each gripper element of the group call be triggered and operated in order to release the vessel held by it individually at one of the vessel discharge stations in accordance with the vessel features determined.

13. A process according to claim 12, characterised in that each vessel which still remains at the last vessel discharge station before the vessel removal station is released irrespective of its features.

14. A packing machine for removing vessels (1) from transport containers (2), particularly bottles or the like from boxes or cartons, having at least one gripper element (3) which can be moved from a vessel removal station (I) to a vessel discharge station (II) and back, which can be controlled taking into consideration defined vessel features identifiable by a testing device (5), characterised in that after the vessel removal station (I) the gripper element (3) can be led past a plurality of vessel discharge stations (II, III, IV) and can be controlled so that a vessel (1) having a defined feature can be released at a defined vessel discharge station (II, III, IV).

15. A packing machine according to claim 14, characterised in that the testing device for the identification of defined vessel features is disposed upstream of the packing machine.

16. A packing machine according to claim 14, characterised in that a testing device (5) or a plurality of testing elements for the identification of vessel features, particularly for the identification of colour or height, is associated with the gripper element (3).

17. A packing machine according to at least one of the preceding claims 14 to 16, characterised in that the operation of the gripper element (3) for grasping or discharging a vessel (1) is effected by a controller (7) which is connected to a stationary testing device or to testing devices (5) disposed on the gripper elements (3).

18. A packing machine according to at least one of the preceding claims 14 to 17, characterised in that a plurality of gripper elements (3) is assembled to form a packing head (4), but that the gripping function of each individual gripper element (3) can be controlled independently of the adjacent gripper elements.

19. A packing machine according to at least one of the preceding claims 14 to 18, characterised in that conveying means (9, 10, 11), which can be driven, for carrying the sorted vessels (1) away, are associated with the vessel discharge stations (II, III, IV).

20. A packing machine according to at least one of the preceding claims 14 to 19, characterised in that the transport containers (2) can be fed to the packing machine by a container conveyor (8), which can be driven.

21. A packing machine according to claims 19 and 20, characterised in that the conveying means (9, 10, 11) of the vessel discharge stations (II, III, IV) are disposed above the container conveyor (8), preferably parallel to and aligned with the latter.

22. A packing machine according to at least one of the preceding claims 14 to 21, characterised in that the conveying means (9, 10, 11) of the vessel discharge stations (II, III, IV) are disposed offset in height in relation to each other, particularly in the manner of steps.

23. A packing machine according to at least one of the preceding claims 14 to 22, characterised in that the gripper element (3) or a packing head (4) has a horizontal component of movement in the region of the vessel discharge stations (II, III, IV) and of the vessel removal station (I), which horizontal component of movement corresponds to the conveying speed of the container conveyor (8) and of the conveying means (9, 10, 11).

24. A packing machine according to at least one of the preceding claims 14 to 23, characterised in that the gripper element (3) or a packing head (4) comprising a plurality of gripper elements is moved from the vessel removal station (I) to the vessel discharge stations (II, III, IV) and back by a forcibly controlled suspension (12), and the suspension (24) is preferably fixed to a support (13) which can be continuously driven.

25. A packing machine according to claim 24, characterised in that a plurality of packing heads (4) is fixed, spaced apart in the direction of circulation, to the support (13) by means of suspensions (12) which can be forcibly controlled.

26. A packing machine according to at least one of the preceding claims 14 to 25, characterised in that during a complete operating cycle the gripper element (3) or the packing head (4) circulates substantially in a vertical plane.

## Revendications

1. Procédé pour prendre des récipients (1) de réceptacles de transport (2) notamment de bouteilles ou analogues, de caisses ou de carton en tenant compte de certaines caractéristiques des récipients reconnues par une installation de contrôle (5), notamment la couleur, la forme et la hauteur, procédé selon lequel, dans un poste d'enlèvement de récipient (I), un récipient (1) qui se trouve dans un réceptacle de transport (2) est pris par un organe de préhension (3) commandé, et est transféré à un poste de sortie de récipients (II, III, IV), caractérisé en ce que l'organe de préhension (3) passe dans plusieurs postes de dépôt de récipients (II, III, IV), le récipient (1) étant libéré au niveau d'un certain poste de sortie de récipients (II, III, IV) par l'organe de préhension (3) en fonction d'une ou plusieurs caractéristiques.

2. Procédé selon la revendication 1, caractérisé en ce que la reconnaissance de certaines caractéristiques du récipient se fait avant la saisie et l'enlèvement des récipients d'un réceptacle de transport.

3. Procédé selon la revendication 1, caractérisé en ce que la reconnaissance de certaines caractéristiques du récipient se fait pendant la saisie ou pendant le transport consécutif par un organe de préhension.

4. Procédé selon la revendication 3, caractérisé en ce que la reconnaissance de certaines caractéristiques du récipient est faite directement par l'organe de préhension à l'aide de dispositifs ou de capteurs (5) associés.

5. Procédé selon au moins l'une des revendications précédentes, caractérisé en ce que l'organe de préhension est guidé de force sur une trajectoire (21) de même forme pour chaque cycle de travail.

6. Procédé selon la revendication 5, caractérisé en ce que l'organe de préhension est guidé de force sur une trajectoire fermée (21), suivant le même sens de circulation, notamment par un mouvement continu.

7. Procédé selon au moins l'une des revendications précédentes, caractérisé en ce que les postes de sortie de récipient sont prévus décalés le long de la trajectoire de l'organe de préhension et cet organe de préhension est conduit successivement à chaque poste de sortie de récipient.

8. Procédé selon au moins l'une des revendications précédentes, caractérisé en ce que la trajectoire de la tête de préhension se fait essentiellement dans un plan vertical.

9. Procédé selon au moins l'une des revendications précédentes, caractérisé en ce que les récipients libérés dans l'un des postes de sortie de récipient sont évacués en continu.

10. Procédé selon au moins l'une des revendications précédentes, caractérisé en ce que les récipients libérés dans les postes de sortie de récipients sont collectés ou sont placés dans des réceptacles.

11. Procédé selon au moins l'une des revendications précédentes, caractérisé en ce que l'extraction des récipients des réceptacles de transport se fait pendant le mouvement de transfert des réceptacles de transport.

12. Procédé selon au moins l'une des revendications précédentes, caractérisé en ce que tous les récipients d'un réceptacle de transport sont pris simultanément par un groupe d'organes de préhension et sont enlevés, le groupe d'organes de préhension étant conduit dans les postes de sortie de récipients et chaque organe de préhension du groupe est commandé et actionné pour libérer le récipient qu'il tient dans un poste de sortie de récipients, séparément, en fonction des caractéristiques reconnues des récipients.

13. Procédé selon la revendication 12, caractérisé en ce qu'au niveau du dernier poste de sortie de récipients, avant le poste d'enlèvement de récipients, chaque récipient qui reste, est libéré quelles que soient ses caractéristiques.

14. Machine de préhension pour extraire des récipients (1) de réceptacles de transport (2) notamment des bouteilles ou produits analogues, à partir de caisses ou de cartons, avec au moins un organe de préhension (3) conduit d'un poste d'enlèvement de récipients (I) jusqu'à un poste de sortie de récipient (II) et en retour, cet organe de préhension étant commandé en tenant compte de certaines caractéristiques reconnues du récipient, par une installation de contrôle (5), caractérisée en ce que l'organe de préhension (3) passe en aval du poste d'enlèvement de récipients (I) dans plusieurs postes de sortie de récipients (II, III, IV) et est commandé pour qu'un récipient (1) ayant une certaine caractéristique soit libéré au niveau d'un certain poste de sortie de récipients (II, III, IV).

15. Machine selon la revendication 14, caractérisée en ce que l'installation de contrôle pour reconnaître certaines caractéristiques du récipient est en amont de la machine de préhension.

16. Machine selon la revendication 14, caractérisée en ce qu'à l'organe de préhension (3) sont associés une installation de contrôle (5) ou plusieurs éléments de contrôle pour reconnaître les caractéristiques du récipient notamment pour reconnaître la couleur et la hauteur.

17. Machine selon au moins l'une des revendications précédentes 14 à 16, caractérisée en ce que l'actionnement de l'organe de préhension (3) pour saisir ou fournir un récipient (1) est assuré par une installation de commande (7) qui est reliée à une installation de contrôle fixe ou à des installations de contrôle (5) associés aux organes de préhension (3).

18. Machine selon au moins l'une des revendications précédentes 14 à 17, caractérisée en ce que plusieurs organes de préhension (3) sont réunis en une tête de préhension (4), mais le fonctionnement de chaque organe de préhension (3) est commandé séparément de celui des organes voisins.

19. Machine selon au moins l'une des revendications précédentes 14 à 18, caractérisée en ce que les postes de sortie de récipients (II, III, IV) comportent des organes de transfert (9, 120, 11) entraînés pour évacuer les récipients (1), triés.

20. Machine selon au moins l'une des revendications précédentes 14 à 19, caractérisée en ce que les réceptacles de transport (2) sont fournis à la machine de préhension par un convoyeur de réceptacle (8), moteur.

21. Machine selon les revendications 19 et 20, caractérisée en ce que les moyens de transfert (9, 10, 11) des postes de sortie de récipients (II, III, IV) sont prévus au-dessus du convoyeur de récipients (8) de préférence parallèlement et de façon alignée.

22. Machine selon au moins l'une des revendications précédentes 14 à 21, caractérisée en ce que les moyens de transfert (9, 10, 11) des postes de sortie de récipients (II, III, IV) sont prévus décalés en hauteur notamment suivant une disposition en gradins.

23. Machine selon au moins l'une des revendications précédentes 14 à 22, caractérisée en ce que l'organe de préhension (3) ou une tête de préhension (4) comporte au niveau des postes de sortie de récipients (II, III, IV) et du poste d'enlèvement de récipients (I), une composante de mouvement, horizontale, correspondant à la vitesse de transfert du convoyeur de réceptacle (8) ou des moyens de transfert (9, 10, 11).

24. Machine selon au moins l'une des revendications précédentes 14 à 23, caractérisée en ce que l'organe de préhension (3) ou une tête de préhension (4) équipée de plusieurs organes de préhension est conduite par une suspension à commande forcée (12) du poste de prise d'enlèvement de récipients (I) jusqu'aux postes de sortie de récipients (II, III, IV) et en retour, et de préférence la suspension (12) est fixée sur un support (13) entraîné en continu.

25. Machine selon la revendication 24, caractérisée par plusieurs têtes de préhension (4) fixées à distance dans la direction périphérique sur le support (13) par des moyens de suspension (12) à commande forcée.

26. Machine selon au moins l'une des revendications précédentes 14 à 25, caractérisée en ce que l'organe de préhension (3) ou la tête de préhension (4) tourne essentiellement dans un plan vertical pendant un cycle de travail complet.
